# EUROPÄISCHE PATENTSCHRIFT

(11) **EP 0 232 814 B1**
(45) Veröffentlichungstag und Bekanntmachung des Hinweises auf die Patenterteilung: **22.08.1990**
(21) Anmeldenummer: 87101279.5
(22) Anmeldetag: 30.01.1987
(51) Int. Cl.: B65D 81/32, B65D 25/08

(54) **Behältnisanordnung sowie deren Anwendung**
Container and its use
Récipient ainsi que son emploi

(30) Priorität: 03.02.1986 CH 405/86
(43) Veröffentlichungstag der Anmeldung: 19.08.1987
(73) Patentinhaber: Steigmühle Töss AG, CH-8406 Winterthur (CH)
(72) Erfinder: Bosshard,Alexander, CH-8400 Winterthur (CH)
(74) Vertreter: Troesch, Hans Alfred

(56) Entgegenhaltungen:
- EP-A- 0 173 547
- GB-A- 2 012 714
- JP-U-59 109 678
- US-A- 3 696 919
- US-A- 3 779 372
- US-A- 4 174 035
- US-A- 4 221 291

## Beschreibung

Die vorliegende Erfindung betrifft eine Behältnisanordnung nach dem Oberbegriff von Anspruch 1 und eine Anwendung davon.

Beim Abpacken im Gebrauch zu vereinigender Güter, wie von Joghurt und Getreideflocken ist es bekannt, Behältnisanordnungen einzusetzen, bei denen in einem Außenbehältnis Flocken abgepackt sind, darüber ein Innenbehältnis gestülpt ist, mit Joghurt, wobei letzteres mit einem üblicherweise aus Aluminiumfolie bestehenden Deckelteil verschweißt ist. Üblicherweise ist das Innenbehältnis lediglich im Außenbehältnis eingestülpt. Der Konsument muß zur Fertigstellung der Speise das Außenbehältnis vom Innenbehältnis abziehen, letzteres durch Abreißen des Deckelteils öffnen, dann den Inhalt, wie Joghurt, vom Innenbehältnis ins Außenbehältnis leeren. Dies ist in der Handhabung aufwendig und auch deshalb nachteilig, weil nicht zu vermeiden ist, daß schon im Innenbehältnis, je nach Sorgfalt und Geduld des Konsumenten, nicht gebrauchte Reste verbleiben und ohnehin ein zweites Mal nach Zusichnahme der Speise aus dem Außenbehältnis. Im weiteren ist diese Behältnisanordnung in ihrer Handhabung aufwendig.

Aus der US-PS 3 696 919 ist eine Behältnisanordnung bekannt geworden, mit einem Außenbehältnis, dessen Innenraum durch ein napfförmiges, koaxial zum Außenbehältnis angeordnetes Gebilde in zwei Aufnahmeräume geteilt ist. Das napfförmige Gebilde, gegen oben offen, steckt mit seiner Öffnung an einem dichtenden Sitz eines Deckelteils. Seine Achsialausdehnung ist im weiteren geringer als diejenige des Außenbehältnisses. Zum Erstellen einer Verbindung zwischen den zwei Aufnahmeräumen wird unter Ausnützung einer hohen Elastizität der Behältnisaußenwandung eine achsiale Knautschzone im Außenbehältnis durch Druckbeanspruchung komprimiert, bis mit den Fingern das untere Ende des Napfes ergriffen werden kann und der Napf durch Rückgängigmachung der Knautschzonenkomprimierung von seinem Sitz am Deckelteil abgezogen werden kann. Diese Behältnisanordnung ist aus verschiedenen Gründen nachteilig:
- Deckelteil und Außenwandung sind in der Herstellung aufwendig, insbesondere wenn man die Anforderungen an Knautschzone, Elastizität des Au- Benbehältnis-Wandungsmaterials und Deckelteil berücksichtigt.
- Manipulationen zur Erstellung der obgenannten Verbindungen sind konsumentenunfreundlich, denn nur mit einer Gebrauchsanweisung richtig durchzuführen: Die Erstellung der Verbindung erfolgt durch manuelle Trennung des Napfes vom Sitz am Deckelteil durch Ergreifen des Napfes durch die Behältnisaußenwandung hindurch.

Im wreiteren ist aus der US-PS 3 856 138 ein Behältnis bekannt geworden, bei welchem ein mit Schraubendeckelteil verschlossenes Außenbehältnis durch eine koaxiale, zylindrische Zwischenwand in zwei Aufnahmeräume geteilt ist. Die zylindrische Zwischenwand ist unten offen und sitzt im geschlossenen Behältniszustand mit ihrer Öffnung auf Dichtungslippen am Bodenteil des Außenbehältnisses. Bei Abschrauben des Deckelteils und seiner Entfernung wird die Öffnung von der genannten Dichtung abgehoben und es erfolgt eine Vereinigung der Güter in den beiden Aufnahmeräumen. Auch hier ist der Herstellungsaufwand für eine derartige Behältnisanordnung groß und ist an eine relativ starre Materialstruktur aller beteiligter Behältnisteile gebunden.

Aus der US-PS 4 221 291 ist nun weiter eine Behältnisanordnung der im Oberbegriff von Anspruch 1 definierten Art bekannt. Auf der Öffnung eines Außenbehälters sitzt eine Kammer, deren Bodenpartie als Zwischenwand zwischen dem Innenraum des Außenbehältnisses und demjenigen der Kammer wirkt, und die eine SOLL-Bruchstelle aufweist. Der Deckelteil der Kammer bildet eine verformbare Betätigungspartie, indem er bei vorgegebener Einstülpung über einen Druckstift auf die Zwischenwand wirkt und die SOLL-Bruchstelle bricht. Dadurch werden die zwei Aufnahmeräume verbunden. Der Aufbau dieses Behältnisses ist kompliziert, insbesondere indem ein Druckübertrager, quer durch die Kammer hindurch vorgesehen werden muß. Dieser Druckübertrager schmälert auch das für ein Füllgut zur Verfügung stehende Füllvolumen in der Kammer. Allerdings ist die Handhabung des Behältnisses einfach.

Die vorliegende Erfindung setzt sich nun zum Ziel, ausgehend von einer Behältnisanordnung der genannten Art eine Behältnisanordnung zu schaffen, die in der Handhabung einfach bleibt, hingegen die oben genannten Nachteile nicht aufweist. Zu diesem Zweck zeichnet sich die erfindungsgemäße Behältnisanordnung nach dem Wortlaut des kennzeichnenden Teils von Anspruch 1 aus.

Die erfindungsgemäße Anordnung hat weiter den Vorteil, daß sie vor ihrem Öffnen praktisch als Schüttelbecher zur Durchmischung der in den Aufnahmeräumen enthaltenden Güter eingesetzt werden kann.

Dabei ergibt sich eine einfache Realisationsmöglichkeit dadurch, daß die Zwischenwand eine SOLL-Bruchstelle an einem Bereich ihrer Peripherieverbindung mit der Behältniswandung aufweist. Wird dann die Behältnisaußenwandung zusammengedrückt, so bricht die Zwischenwand von ihrer Verbindung an der Behältniswandung los und stellt sich, insbesondere wenn zusätzliche Umlenkorgane im Bereich der SOLL-Bruchstelle vorgesehen sind, nach dem Bruch schief. Läßt man dann die Außenwandung im Rahmen ihrer Eigenelastizität in die Ursprungslage zurückschnellen, so bleibt die Zwischenwandung schiefgestellt, eine relativ große Verbindungsöffnung zwischen den Aufnahmeräumen bleibt bestehen.

Dadurch, daß die Schiefstellung gegen einen den Deckelbereich abgekehrten Behältnisbereich hin erfolgt, wird sichergestellt, daß, schwerkraftgetrieben, das Gut im Aufnahmeraum über der Zwischenwand in denjenigen unter der Zwischenwand überfließt. Die genannte erfindungsgemäße Behältnisanordnung eignet sich vorzüglich für die Verpackung von bei Gebrauch zu vereinigenden Gütern generall, wie spezifisch von Joghurt und Getreideflocken oder von Zweikomponentensubstanzen, die vor Gebrauch getrennt gelagert werden müssen und bei Gebrauch zu vereinigen sind.

Die Erfindung wird anschließend beispielsweise anhand einer Figur erläutert.

Es zeigt:
Fig. 1 schematisch eine Ausführungsvariante der erfindungsgemäßen Behältnisanordnung, vor dem Öffnen der Aufnahmeraumverbindung, während dem Öffnen und nach dem Öffnen.

In Fig. 1 ist eine Ausführungsvariante der erfindungsgemäßen Behältnisanordnung dargestellt, bei der das Behältnis geschlossen bleibt, trotz der formverändernden Manipulation aus Außenbehältnis zum Verbinden der beiden Aufnahmeräume. Das Außenbehältnis 40, mit einem blattförmigen Deckelteil 44 verschlossen, ist durch eine relativ formstarre Zwischenwand 64 in die Aufnahmeräume unterteilt. In einem Peripheriebereich, vorzugsweise kleiner als der halbe Umfang, ist die Zwischenwand 64 starr, wie bei 66 dargestellt, mit der Wandung des Außenbehältnisses 40 verbunden, im übrigen Bereich der Peripherie über eine SOLL-Bruchstelle 68. Dort ist im Bereich der SOLL-Bruchstelle 68 oberhalb der Zwischenwand 64 eine Einformung 70, nach innen ragend, an der Wandung des Außenbehältnisses 40 vorgesehen. Wird nun, wie rechts dargestellt, das Behältnis, wie mit den Pfeilen P dargestellt, zusammengedrückt, so bricht, wegen der relativen Formstarrheit, die Zwischenwand 64 an ihrer SOLL-Bruchstelle los und wird durch die Führungswirkung der Außenbehältniswand, wie dargestellt, nach oben oder unten geneigt. Die Ausformung 70 ist vorgesehen, wenn die Neigungsrichtung nach unten bevorzugt wird. Wird nun die Beanspruchung P aufgehoben, so schnellt das Behältnis in die unten dargestellte Lage zurück, die Zwischenwand 64 bleibt jedoch in der vorgängig eingenommenen, geneigten Lage, es öffnet sich eine Verbindungsöffnung 72 zwischen den Aufnahmeräumen. Es ist nun ersichtlich, daß eine Neigung der Zwischenwand 64 nach unten anzustreben ist, damit das oberhalb der Zwischenwand gelagerte Gut schwerkraftgetrieben, tendenziell nach unten gleitet.

Die dargestellte und beschriebene Behältnisanordnung sichert bei einfachsten Manipulationen ein Öffnen einer Verbindung zwischen zwei in einem Außenbehältnis vorgesehenen Aufnahmeräumen und eignet sich vorzüglich für das Abpacken von Joghurt und Getreideflocken oder ähnlichem oder Zweikomponentensubstanzen, wie Zweikomponentenkleber oder Lacke etc., deren Komponenten vor Gebrauch getrennt zu lagern sind und für den Gebrauch zu vereinigen sind.

## Patentansprüche

1. Behältnisanordnung mit mindestens zwei, durch eine Zwischenwand (64) getrennten Aufnahmeräumen, wobei die Zwischenwand (64) eine SOLL-Bruchstelle (68) aufweist, die Aussenwandung der Anordnung (40, 44) eine verformbare Betätigungspartie (40), und eine gegebene Verformung (P) der Partie (40) die SOLL-Bruchstelle (68) aufbricht, um die Aufnahmeräume zu verbinden, dadurch gekennzeichnet, dass die Partie (40) im wesentlichen quer zur Zwischenwand (64) steht, die gegebene Verformung ein Eindrücken der Partie (40) ist, die Zwischenwand (64) an der Partie (40) mit der Aussenwandung der Anordnung verbunden ist, derart, dass durch Eindrücken (P) der Partie (40) und deren dabei stattfindenden Einbuchtung auf die Zwischenwand (64) mit der SOLL-Bruchstelle (68) Druck und Biegekräfte ausgeübt werden.

2. Behältnisanordnung nach Anspruch 1, dadurch gekennzeichnet, dass die SOLL-Bruchstelle (68) in einem Bereich der Verbindung zwischen der Zwischenwand (64) und der Aussenwandung (40) angeordnet ist.

3. Behältnisanordnung nach einem der Ansprüche 1 oder 2, dadurch gekennzeichnet, dass Umlenkorgane (70) im Bereich der SOLL-Bruchstelle (68) vorgesehen sind, um, nach dem Bruch der SOLL-Bruchstelle (68), die Zwischenwand (64) in vorgegebener Richtung schief zu stellen.

4. Anwendung der Behältnisanordnung nach einem der Ansprüche 1 bis 3, für die Verpackung bei Gebrauch zu vereinigender Güter wie von Joghurt und Getreideflocken oder von Zweikomponentensubstanzen.

## Claims

1. Container with at least two holding compartments separated by an intermediate wall (64), wherein the intermediate wall (64) has a preferred breaking area (68), the outer wall of the container (40, 44) has a deformable operating portion (40), and a given deformation (P) of the portion (40) forces open the preferred breaking area (68) in order to connect the compartments, characterised in that the portion (40) is substantially transverse to the intermediate wall (64), the given deformation is a compression of the portion (40), the intermediate wall (64) is connected to the outer wall of the container on the portion (40) in such manner that on compression (P) of the portion (40) and the indetation caused thereby, pressuring and bending forces are applied to the intermediate wall (64) with the preferred breaking area (68).

2. Container as in Claim 1, characterised in that the preferred breaking area (68) is located in an area of the connection between the intermediate wall (64) and the outer wall (40).

3. Container as in Claim 1 or 2, characterised by the provision of deflector members (70) in the area of the preferred breaking area (68), whereby after break of the preferred breaking area (68), the intermediate wall (64) is tilted in a preferred direction.

4. Use of the container as in any of Claims 1-3 for the packaging of materials to be combined for use, such as yoghurt and cereal flakes, or of two- component substances.

## Revendications

1. Dispositif formant récipient, comportant au moins deux compartiments séparés par une cloison (64), dans lequel la cloison (64) présente une zone destinée à la rupture (68), la paroi extérieure (40, 44) du dispositif possède une partie d'actionnement (40) déformable et une déformation donnée (P) de la partie (40) rompt la zone destinée à la rupture (68) en vue de réunir les compartiments, caractérisé en ce que la partie (40) est sensiblement transversale par rapport à la cloison (64), la déformation donnée est un enfoncement de la partie (40), la cloison (64) est reliée à la paroi extérieure du dispositif au niveau de la partie (40) de telle sorte que, sous l'action de l'enfoncement (P) de la partie (40) et de son creux qui se forme alors, une pression et des forces de flexion soient exercées sur la cloison (64) munie de la zone destinée à la rupture (68).

2. Dispositif formant récipient selon la revendication 1, caractérisé en ce que la zone destinée à la rupture (68) est placée dans une zone de jonction entre la cloison (64) et la paroi extérieure (40).

3. Dispositif formant récipient selon l'une des revendications 1 ou 2, caractérisé en ce que des organes de déviation (70) sont prévus dans les environs de la zone destinée à la rupture (68) pour incliner la cloison (64) dans une direction prédéfinie, après la rupture de la zone destinée à la rupture (68).

4. Application du dispositif formant récipient selon l'une des revendications 1 à-3, pour l'emballage de produits devant être réunis lors de l'utilisation, tels que du yaourt et des flocons de céréales ou des substances à deux composants.
